# EUROPÄISCHE PATENTSCHRIFT

(11) **EP 0 742 335 B1**
(45) Veröffentlichungstag und Bekanntmachung des Hinweises auf die Patenterteilung: **19.03.2003**
(21) Anmeldenummer: 96106053.0
(22) Anmeldetag: 18.04.1996
(51) Int. Cl.: E06B 3/22

(54) **Flügelrahmen eines Fensters oder dergleichen**
Wing frame of a window or the same
Cadre de vantail d'une fenêtre ou des choses pareilles

(30) Priorität: 11.05.1995 DE 19517212
(43) Veröffentlichungstag der Anmeldung: 13.11.1996
(73) Patentinhaber: ROTO FRANK Aktiengesellschaft, 70771 Leinfelden-Echterdingen (DE); DEUTSCHMEISTER Bauelemente GmbH, 97980 Bad Mergentheim (DE)
(72) Erfinder: Rosenkranz, Erich, 97980 Bad Mergentheim (DE)
(74) Vertreter: Grosse, Rainer, Dipl.-Ing.

(56) Entgegenhaltungen:
- AT-B- 220 795
- DE-A- 1 908 117
- DE-U- 1 976 779
- DE-U- 8 305 063
- FR-A- 2 693 761

## Beschreibung

Die Erfindung betrifft einen Flügelrahmen eines Fensters, einer Tür oder dergleichen, insbesondere eines Wohndachfensters, mit einem Kunststoffhohlprofil, in dem mindestens eine wärmeleitfähige Einlage großflächig am Kunststoffhohlprofil anliegend und an dessen Konturgebung angepaßt angeordnet ist und das eine Aufnahmezone für den Glasrandbereich einer Fensterscheibe sowie einen innenraumseitigen Flügelbereich aufweist.

Aus der österreichischen Patentschrift 220 795 geht ein Fensterrahmen hervor, der ein Kunststoffhohlprofil aufweist. Um zu verhindern, daß bei unterschiedlicher Wärmebestrahlung, beispielsweise bei starker einseitiger Sonnenbestrahlung, ein Wölben oder Verziehen des Kunststoffhohlprofils auftritt, ist der Fensterrahmen mit einer aus wärmeleitendem Material bestehenden Einlage versehen, die sich nahe der äußeren Oberfläche befindet und eine gleichmäßige Wärmeverteilung herbeiführt. Durch diese Wärmeverteilung ist vermieden, daß eine nur in bestimmten Bereichen auftretende Wärmeausdehnung erfolgt, sondern sämtliche Teile des Fensterrahmens dehnen sich aus beziehungsweise ziehen sich bei Kälteeinwirkung zusammen, so daß Materialverwerfungen vermieden werden.

Ein Flügelrahmen der eingangs genannten Art ist aus der deutschen Offenlegungsschrift 1 908 117 A bekannt, bei dem aufgrund schlechter Wärmeleitfähigkeit des Kunststoffs verursachte Verformungen dadurch vermieden werden sollen, daß mit dem schlecht wärmeleitfähigen Kunststoff ein Metallelement verbunden wird, so daß durch Wärmeleitung die Wärme gleichmäßig auf alle Flächen des Profils übertragen wird, wodurch Verformungen beziehungsweise Verbiegungen infolge von Temperaturunterschieden verhindert werden.

Ferner ist es bekannt, in Kunststoffhohlprofilen für Fenster Metallprofile zur mechanischen Versteifung einzubringen. Diese Versteifungsprofile liegen auf von den Innenseiten des Kunststoffhohlprofils ausgehenden, einstückigen Kunststoffnasen auf, so daß zwischen Kunststoff und Metallprofil ein Wärmeisolierspalt (Luftspalt) ausgebildet wird. Hierdurch soll ein Wärmeübergang vom Kunststoff auf das Versteifungsprofil verhindert werden, um die Wärmeisolierung (k-Wert) des Fensters möglichst nicht zu verschlechtern.

Der Gegenstand der Erfindung befaßt sich mit einem ganz anderen Problem.

Der Erfindung liegt die Aufgabe zugrunde, Feuchtigkeitsniederschläge auf der Innenseite, also der dem Raum eines Gebäudes oder dergleichen zugekehrten Seite des Flügelrahmens beziehungsweise seiner Fensterscheibe weitestgehend zu vermeiden. Bei Fenstern und Türen, insbesondere bei Wohndachfenstern besteht bei herkömmlichen Ausführungen die Gefahr, daß sich die in der Raumluft vorhandene Feuchtigkeit auf kühleren Bereichen des Fensters oder dergleichen als Schwitzwasser niederschlägt. Der Schwitzwasseranfall ist unter entsprechenden Voraussetzungen oftmals derart groß, daß das Wasser bis auf den Boden des Raumes tropft, so daß nicht nur die Durchsicht durch die Fensterscheibe behindert wird, sondern auch Folgeschäden entstehen können. Mittels der erfindungsgemäßen Maßnahmen werden die vorstehend erwähnten Nachteile vermieden.

Zur Lösung der vorstehend erwähnten Aufgabe sieht die Erfindung vor, daß die Einlage nur in dem dem Innenraum zugewandten Bereich des Kunststoffhohlprofils angeordnet ist und daß zur Bildung einer vom Flügelbereich zur Aufnahmezone führenden, die vom Flügelbereich aufgenommene Raumwärme zum Glasrandbereich leitenden Wärmebrücke die großflächige Anlage der Einlage an der dem Innenraum und der Aufnahmezone zugekehrten Profilwandung des Kunststoffhohlprofils vorliegt. Erfindungsgemäß wird die Raumwärme in definiertem Umfang entlang eines konkret definierten, räumlich begrenzten Wärmeführungswegs, einem definierten Ort, nämlich der Aufnahmezone für den Randbereich der Fensterscheibe zugeführt. Dieses Vorgehen entspricht nicht der aus dem Stand der Technik bekannten gleichmäßigen Wärmeverteilung und führt daher nicht zu einer Verschlechterung oder nur einer sehr unwesentlichen Beeinflussung der Wärmeisolierung (k-Wert) des Fensters. Die erfindungsgemäßen Maßnahmen stellen sicher, daß die Isothermenverläufe, also die Kurven gleicher Temperatur, im wesentlichen auf der Rauminnenseite nicht das Kunststoffhohlprofil verlassen und -durch den Raum verlaufend- in einem glasrandentfernten Bereich in die Fensterscheibe eintreten, sondern derartige Isothermen (die hier für die Bildung von Schwitzwasser relevant sind) verlaufen durch das Flügelrahmenprofil hindurch und gehen etwa im Bereich der Aufnahmezone im Glasrandbereich auf die Fensterscheibe über. Dies bedeutet, daß sogar im Randbereich der Fensterscheibe keine Taupunkttemperaturen auftreten, so daß es nicht oder in unwesentlichem Umfange zum Feuchtigkeitsniederschlag durch Kondensation von Feuchtigkeit der Raumluft kommt und die vorstehend erwähnten Nachteile daher vermieden sind. Mit anderen Worten: Die erfindungsgemäße definiert ausgebildete Wärmebrücke sorgt dafür, daß aufgrund der gegenüber der Außenluft höheren Raumtemperatur Wärme in definiertem Umfange vom Flügelbereich des Kunststoffhohlprofils aufgenommen und in den Bereich des Glasrandes der Fensterscheibe geführt wird, so daß dort eine in vorbestimmtem Umfange erfolgende Erwärmung eintritt, die die Feuchtigkeitskondensation verhindert. Diese Wärmeleitung ist örtlich -auch innerhalb des Kunststoffhohlprofils- begrenzt, so daß der k-Wert des Fensters im wesentlichen unbeeinflußt bleibt, also keine nennenswerten Wärmeverluste auftreten. Um einen guten Wärmeübergang vom Raum her zur Einlage zu gewährleisten, liegt die Einlage nur in dem dem Innenraum zugewandten Bereich des Kunststoffhohlprofils an. Die großflächige Anlage der Einlage an der dem Innenraum und der Aufnahmezone zugekehrten Profilwandung des Kunststoffhohlprofils ermöglicht es, daß ein entsprechender Wärmeübergang der Raumwärme zur Wärmebrücke und von dort zum Glasrandbereich gewährleistet ist und damit die Wärmeübergangseigenschaften verbessert sind. Hierzu soll nochmals ausdrücklich erwähnt werden, daß diese Wärmeübergangseigenschaften selbstverständlich nicht in einem derartigen Umfange realisiert werden, daß die Wärmeisolation des Fensters stark verschlechtert wird, sondern stets nur in einem derartigen Maß, um die Wirkungen der Erfindung herbeizuführen.

Nach einer Weiterbildung der Erfindung ist vorgesehen, daß die Einlage eine Metalleinlage ist. Hierdurch sind gute Wärmeleiteigenschaften gewährleistet.

Vorzugsweise ist die Einlage als Metallprofil ausgebildet, das heißt, sie besitzt -im Querschnitt gesehen- eine Profilkontur.

Ferner ist es vorteilhaft, wenn das Kunststoffhohlprofil -im Querschnitt betrachtet- mehrere Kammern aufweist. Vorzugsweise ist die Einlage in einer innenraumseitig liegenden (Extra-) Aufnahmekammer angeordnet. Die definierte Wärmeleitung erfolgt dann nur innerhalb dieser Kammer, wobei die anderen Kammern andere Aufgaben übernehmen können, insbesondere der Wärmeisolierung dienen, so daß die erfindungsgemäße Wärmeleitung auf engem Raum begrenzt bleibt.

Durch entsprechende Einbettung und Anordnung beziehungsweise Ausbildung der Aufnahmekammer gegenüber anderen Bereichen des Flügelrahmens ist somit eine Wärmeisolierung geschaffen, so daß die Raumwärme nur in beschränktem, gewolltem, definiertem Umfang dem Glasrandbereich zugeführt wird.

Ferner ist es vorteilhaft, wenn die Aufnahmekammer an mindestens eine, dem Innenraum abgekehrte Kammer angrenzt, die eine Wärmeabschirmung aufweist und damit eine Wärmeabschirmkammer bildet.

Die Einlage kann ferner mechanisch versteift ausgebildet sein. Dadurch wird eine Doppelwirkung erzielt, nämlich die Wärmebrückenfunktion und die mechanische Aussteifung.

Gute Wärmeübergangszonen werden ausgebildet, wenn die Einlage im Flügelbereich und/oder in der Aufnahmezone eine Materialanhäufung aufweist. Vorteilhaft sind auch große Oberflächen, gute Kontaktzonen und gute Wärmeleiteigenschaften der Einlage selbst.

Nach einer bevorzugten Ausführungsform der Erfindung ist vorgesehen, daß die Einlage mit Vorspannung gegen die innenraumseitige Wand und/oder die Wand der Aufnahmezone anliegt. Dies gewährleistet eine spaltfreie Anlage und somit gute Wärmeübergangseigenschaften.

Im Flügelbereich und/oder in der Aufnahmezone sind bevorzugt Verspannelemente, insbesondere Schrauben oder dergleichen, angeordnet, die die Einlage mit der entsprechenden Wand des Kunststoffhohlprofils verspannen. Diese Verspannelemente verbessern den Wärmeübergang, und sie können darüber hinaus zusätzlich als Wärmeleitbrücken dienen, mithin den Temperaturaustausch erleichtern. Zwischen der Aufnahmezone und dem Glasrandbereich der Fensterscheibe kann vorzugsweise eine Dichtung angeordnet sein. Diese ist insbesondere als Flachdichtung ausgebildet, um den Wärmeübergang nicht allzu sehr zu behindern, andererseits jedoch die Dichtwirkung der Scheibe gegenüber dem Kunststoffhohlprofil sicherzustellen.

Unterhalb der Dichtung können -in gleichmäßigem Abstand über die Längserstreckung der Profile verteilt- die Verspannelemente angeordnet sein, so daß diese -als zusätzliche Wärmeleitbrücken- die Wärme bis quasi in die Dichtung hinein transportieren.

Die Zeichnungen veranschaulichen die Erfindung anhand von Ausführungsbeispielen und zwar zeigt:
- Figur 1: einen Querschnitt durch ein mit erfindungsgemäßem Flügelrahmen versehenes Wohndachfenster und
- Figur 2: eine entsprechende Ansicht eines weiteren Ausführungsbeispiels eines Wohndachfensters mit eingezeichneten Isothermen.

Die Figur 1 zeigt einen Querschnitt durch Wohndachfenster 1, das einen schwenkbeweglichen Flügelrahmen 2 und einen feststehenden Blendrahmen 3 aufweist. Sowohl Flügelrahmen 2 als auch Blendrahmen 3 sind als Kunststoffhohlprofil 4 beziehungsweise 5 ausgebildet. Der Flügelrahmen 2 ist mit einer Fensterscheibe 6 versehen, die als Doppelverglasung ausgeführt ist.

Das Kunststoffhohlprofil 4 ist dem Raum 7 eines Gebäudes oder dergleichen zugewandt, das das Wohndachfenster 1 aufweist. Der Außenbereich des Gebäudes beziehungsweise des Wohndachfensters 1 ist mit dem Bezugszeichen 8 gekennzeichnet. Dort liegen die Umweltbedingungen vor, während im Raum 7 Raumbedingungen herrschen.

Das Kunststoffhohlprofil 4 besitzt einen Flügelbereich 9, der dem Raum 7 zugewandt ist. Ferner ist das Kunststoffhohlprofil 4 mit einer Aufnahmezone 10 für den Glasrandbereich 11 der Fensterscheibe 6 versehen. Mittels Zwischenwänden ist das Innere des Kunststoffhohlprofils 4 in Kammern unterteilt. Im einzelnen ergibt sich folgender Aufbau. Ein etwa rechtwinklig zur Ebene der Fensterscheibe 6 verlaufender Bereich 12 des Kunststoffhohlprofils 4 geht über eine Stufe 13 in einen schrägwinklig dazu verlaufenden Bereich 14 über, der mit einem weiteren Bereich 15 einen stumpfen Winkel einschließt. Auf der dem Blendrahmen 3 zugewandten Seite besitzt das Kunststoffhohlprofil 4 eine mit einer Vielzahl von Stegen versehene Wandung 16, die bis zu einem Ausleger 17 führt, der sich bis über die Fensterscheibe 6 (deren Dicke) erstreckt. Auf der der Fensterscheibe 6 zugewandten Seite 18 des Auslegers 17 weist das Kunststoffhohlprofil 4 eine Wand 19 auf, die etwa rechtwinklig zur Fläche der Fensterscheibe 6 verläuft und die in die Aufnahmezone 10 unter Bildung eines etwa 90° betragenden Winkels übergeht. Die Bereiche 12, 14 und teilweise auch 15 bilden den bereits erwähnten Flügelbereich 9, der den Raumbedingungen ausgesetzt ist, das heißt, dieser Flügelbereich 9 wird von der Raumtemperatur beaufschlagt.

Gegenüberliegend zu den Bereichen 12 und 14 verläuft im Inneren des Kunststoffhohlprofils 4 eine Zwischenwand 20. Parallel dazu -versetzt in Richtung auf den Blendrahmen 3- verläuft eine weitere Zwischenwand 21. Es folgt dann -nochmals versetzteine Zwischenwand 22. Ferner sind quer zu den Zwischenwänden 20, 21 und 22 verlaufende Querwände 23 und 24 vorgesehen. Das Kunststoffhohlprofil 4 weist noch weitere Zwischen- beziehungsweise Querwände auf, die jedoch hier nicht im einzelnen beschrieben werden sollen, da sie für die Darstellung der Erfindung weniger von Bedeutung sind. Insgesamt ist jedoch hierzu anzumerken, daß aufgrund der verschiedenen Wände Kammern gebildet werden, die zur Versteifung des Kunststoffhohlprofils beitragen und überdies Wärmeisolierzonen ausbilden.

Aufgrund der Zwischenwand 20 ist eine Kammer 25 im Hohlprofil ausgebildet, die eine Aufnahmekammer 26 für eine Einlage 27 bildet, die als Wärmebrücke 28 ausgebildet ist. Die Wärmebrücke 28 besteht aus einem Metallprofil, das weitestgehend der Konturierung des Kunststoffhohlprofils 4 in den Bereichen 12, 14 und 15 sowie der Aufnahmezone 10 angepaßt ist. Hierauf wird nachstehend noch genauer eingegangen.

Im Aufnahmebereich 10 ist eine Z-förmige Stufe 29 am Kunststoffhohlprofil 4 ausgebildet, das heißt, die Wand 30, die etwa parallel zur Ebene der Fensterscheibe 6 verläuft, geht in eine senkrecht nach unten verlaufende Wand 31 über, die sich -wiederum etwa im rechten Winkel- in eine Wand 32 fortsetzt, welche an die Wand 19 angrenzt. Parallel zur Wand 31 erstreckt sich -in Abstand von dieser- ein Steg 33, der endseitig eine Nasenausbildung trägt. Diese Nasenausbildung ist auch bei der Wand 31 vorgesehen, so daß zwischen Wand 31 und Steg 33 ein Aufnahmekanal 34 für eine Dichtung 35 ausgestaltet wird. Die Dichtung 35 ist als Flachdichtung ausgebildet und befindet sich zwischen der Fensterscheibe 6 und dem Kunststoffhohlprofil 4 im Bereich der Aufnahmezone 10.

Die als Metallprofil ausgebildete Einlage 27 weist einen Schenkel 36 auf, der parallel zum Bereich 15 des Kunststoffhohlprofils 4 verläuft und vorzugsweise an dessen Innenseite anliegt. Der Schenkel 36 geht in einen Abschnitt 37 über, der parallel zum Bereich 14 verläuft und vorzugsweise an der Innenseite der Wand des Kunststoffhohlprofils 4 anliegt. In Höhe der Stufe 13 des Kunststoffhohlprofils 4 geht der Abschnitt 37 in einen gekröpften Bereich 38 über, der der Stufe 13 folgt. An diesen Bereich 38 schließt sich ein Abschnitt 41 an, welcher parallel zum Bereich 12 verläuft und vorzugsweise an dessen Innenseite anliegt. Es folgt dann ein Abschnitt 42 der Einlage 27, der der Wand 30 folgt, dann der Wand 31 und schließlich der Wand 32 angepaßt ist, vorzugsweise an dessen Innenseiten anliegt, so daß insgesamt der Abschnitt 42 eine etwa Z-förmige Kontur aufweist.

Im Abstand voneinander, vorzugsweise in gleichem Abstand, sind im Aufnahmekanal 34 Verspannelemente 43 angeordnet, die die Wand 32 mit dem Abschnitt 42 verspannen. Die Verspannelemente 43 sind vorzugsweise als Blechschrauben 44 ausgebildet, wobei sich deren Köpfe im Aufnahmekanal 34 unterhalb der Dichtung 35 befinden. Die Blechschrauben 44 sind insbesondere in vorgebohrte und gesenkte Löcher eingeschraubt, damit sich beim Einschraubvorgang kein Span bildet, der zwischen die Wand 32 und den Abschnitt 42 tritt und auf diese Art und Weise zu einer Spaltbildung führt, die den Wärmeübergang beeinträchtigt. Es ist ferner möglich, eine Schraube mit Spezialschraubenkopf zu verwenden, bei dem der Schraubenkopf an der Schaftwurzel hohl ausgestaltet ist, damit ein sich eventuell bildender Span in diesen Hohlraum eintreten kann und somit stets gewährleistet ist, daß der Schraubenkopf satt auf der Wand 32 aufliegt.

Zwischen der Zwischenwand 20 und der Zwischenwand 21 ist eine Kammer 45 ausgebildet, die eine Wärmeisolierkammer bildet. Zwischen der Zwischenwand 21 und der Zwischenwand 22 liegt eine Kammer 46, innerhalb derer ein mechanisches Versteifungsprofil 47 angeordnet ist. Oberhalb der Querwand 24 und oberhalb der Kammern 45 und 46 sind weitere Kammern 48 und 49 realisiert, die Wärmeisolierkammern bilden.

Der erfindungsgemäße Flügelrahmen 2 des Wohndachfensters 1 wirkt wie folgt: Die im Raum 7 gegenüber dem Außenbereich 8 herrschende höhere Temperatur führt dazu, daß der Flügelbereich 9 Raumwärme aufnimmt, die von der wärmeleitenden Einlage 27 in die Aufnahmezone 10 transportiert wird. Hier wird die Wärme an den Glasrandbereich 11 der Fensterscheibe 6 abgegeben. Gegenüber dem Raum 7 erfolgt aufgrund der Kammer 45, 46, 48 und 49 und gegebenenfalls auch noch weiteren Kammern, beispielsweise auch der Kammern im Ausleger 17, eine Wärmeisolierung des Raums 7 gegenüber dem Außenbereich 8.

Die Figur 2 verdeutlicht das Vorstehende. Flügelrahmen 2 und Blendrahmen 3 sind -gegenüber dem Ausführungsbeipiel der Figur 1- zwar anders ausgestaltet, wirken jedoch in entsprechend gleicher Weise, da dem rauminnenseitigen Flügelbereich 9 ebenfalls eine wärmeleitfähige Einlage 27 zugeordnet ist, die die Wärme einer Aufnahmezone 10 im Glasrandbereich 11 einer Fensterscheibe 6 zuführt.

Es wird beispielweise davon ausgegangen, daß im Raum 7 eine Temperatur von 20° C und im Außenbereich Minustemperaturen, beispielsweise -15° C, herrschen. Eingetragen sind Isothermen 50, die mit den jeweiligen Temperaturen, nämlich 0° C, 2° C, 4° C, 6° C, 8° C, 10° C, 12° C gekennzeichnet sind. Es ist erkennbar, daß die Isothermen im Übergangsbereich vom Flügelrahmen 2 zur Fensterscheibe 6 derart verlaufen, daß selbst die 12° C Isotherme innerhalb des Kunststoffhohlprofils 4 verbleibt, nicht also raumseitig austritt und dann -die Raumluft überbrückend- wieder in die Fensterscheibe 6 eintritt. Der durch die erfindungsgemäßen Maßnahmen herbeigeführte Isothermenverlauf führt dazu, daß keine Kondensation von in der Raumluft verhandener Feuchtigkeit auf der Innenseite der Fensterscheibe 6 beziehungsweise auf den Sichtflächen des Kunststoffhohlprofils 4 auftreten. Die Erfindung verhindert, daß sich -wie bei den bekannten Dachfenster-Konstruktionen- im Randbereich der Isolierverglasung Schwitzwasser bildet, da gezielt Wärme an den Glasrandbereich herangeführt wird. Dies geschieht über die erfindungsgemäße Wärmebrücke, die überdies eine Flügelaussteifung herbeiführt und die Raumwarme in gewünschtem Maße ausnehmen und an den Randbereich der Fensterscheibe heranbringen kann.

## Patentansprüche

1. Flügelrahmen (2) eines Fensters, einer Tür oder dergleichen, insbesondere eines Wohndachfensters (1), mit einem Kunststoffhohlprofil (4), in dem mindestens eine wärmeleitfähige Einlage (27) großflächig am Kunststoffhohlprofil (4) anliegend und an dessen Konturgebung angepasst angeordnet ist und das eine Aufnahmezone (10) für den Glasrandbereich (11) einer Fensterscheibe (6) sowie einen innenraumseitigen Flügelbereich (9) aufweist, **dadurch gekennzeichnet, dass** die Einlage (27) nur in dem dem Innenraum zugewandten Bereich des Kunststoffhohlprofils (4) angeordnet ist und dass zur Bildung einer vom Flügelbereich (9) zur Aufnahmezone (10) führenden, die vom Flügelbereich (9) aufgenommene Raumwärme zum Glasrandbereich (11) leitenden Wärmebrücke (28) die großflächige Anlage der Einlage (27) an der dem Innenraum und der Aufnahmezone (10) zugekehrten Profilwandung (12, 14, 15, 30, 31, 32) des Kunststoffhohlprofils (4) vorliegt.

2. Flügelrahmen nach Anspruch 1, **dadurch gekennzeichnet, dass** die Einlage (27) eine Metalleinlage ist.

3. Flügelrahmen nach einem der vorhergehenden Ansprüche, **dadurch gekennzeichnet, dass** die Einlage (27) ein Metallprofil ist.

4. Flügelrahmen nach einem der vorhergehenden Ansprüche, **dadurch gekennzeichnet, dass** das Kunststoffhohlprofil (4) -im Querschnitt betrachtetmehrere Kammern (25, 26, 45, 46, 48, 49) aufweist.

5. Flügelrahmen nach einem der vorhergehenden Ansprüche, **dadurch gekennzeichnet, dass** die Einlage (27) in einer innenraumseitig liegenden Aufnahmekammer (26) angeordnet ist.

6. Flügelrahmen nach einem der vorhergehenden Ansprüche, **dadurch gekennzeichnet, dass** die Einlage (27) im Flügelbereich (9) und/oder in der Aufnahmezone (10) eine Materialanhäufung aufweist.

7. Flügelrahmen nach einem der vorhergehenden Ansprüche, **dadurch gekennzeichnet, dass** die Einlage (27) mit Vorspannung gegen die innenraumseitige Wand im Flügelbereich (9) und/oder die Wand der Aufnahmezone (10) des Kunststoffhohlprofils (4) anliegt.

8. Flügelrahmen nach einem der vorhergehenden Ansprüche, **dadurch gekennzeichnet, dass** im Flügelbereich (9) und/oder in der Aufnahmezone (10) Verspannelemente (43), insbesondere Schrauben, angeordnet sind, die die Einlage (27) mit der entsprechenden Wand des Kunststoffhohlprofils (4) in der Aufnahmezone (10) beziehungsweise im Flügelbereich (9) verspannen.

9. Flügelrahmen nach Anspruch 8, **dadurch gekennzeichnet, dass** die Verspannelemente (43) zusätzliche Wärmeleitbrücken bilden.

10. Flügelrahmen nach einem der vorhergehenden Ansprüche, **gekennzeichnet durch** eine zwischen Aufnahmezone (10) und Glasrandbereich (11) der Fensterscheibe (6) angeordnete Dichtung (35), insbesondere Flachdichtung.

11. Flügelrahmen nach Anspruch 10, **dadurch gekennzeichnet, dass** unter der Dichtung (35) die Verspannelemente (43) angeordnet sind.

## Claims

1. Casement (2) for a window, a door or the like, in particular for a skylight (1), with a hollow plastic profile (4), in which at least one insert (27) capable of heat conduction is arranged resting over a large area on the hollow plastic profile (4) and adapted to the contouring thereof and the profile having a receiving zone (10) for the glass edge region (11) of a window pane (6) and a sash region (9) on the interior side, **characterised in that** the insert (27) is arranged only in the region of the hollow plastic profile (4) facing the interior and **in that** to form a thermal bridge (28) leading from the sash region (9) to the receiving zone (10) and guiding the room heat received by the sash region (9) to the glass edge region (11), the insert (27) rests over a large area on the profile wall (12, 14, 15, 30, 31, 32) of the hollow plastic profile (4) facing the interior and the receiving zone (10).

2. Casement according to claim 1, **characterised in that** the insert (27) is a metal insert.

3. Casement according to any one of the preceding claims, **characterised in that** the insert (27) is a metal profile.

4. Casement according to any one of the preceding claims, **characterised in that** the hollow plastic profile (4), viewed in cross-section, comprises a plurality of chambers (25, 26, 45, 46, 48, 49).

5. Casement according to any one of the preceding claims, **characterised in that** the insert (27) is arranged in a receiving chamber (26) located on the interior side.

6. Casement according to any one of the preceding claims, **characterised in that** the insert (27) comprises a material accumulation in the sash region (9) and/or in the receiving zone (10).

7. Casement according to any one of the preceding claims, **characterised in that** the insert (27) rests with biasing against the wall on the interior side in the sash region (9) and/or the wall of the receiving zone (10) of the hollow plastic profile (4).

8. Casement according to any one of the preceding claims, **characterised in that** arranged in the sash region (9) and/or in the receiving zone (10) are fixing elements (43), in particular screws, fixing the insert (27) to the corresponding wall of the hollow plastic profile (4) in the receiving zone (10) or in the sash region (9).

9. Casement according to claim 8, **characterised in that** the fixing elements (43) also form additional heat conducting bridges.

10. Casement according to any one of the preceding claims, **characterised by** a seal (35), in particular a flat seal, arranged between the receiving zone (10) and the glass edge region (11) of the window pane (6).

11. Casement according to claim 10, **characterised in that** the fixing elements (43) are arranged under the seal (35).

## Revendications

1. Cadre de vantail (2) d'une fenêtre, d'une porte ou similaires, notamment d'une lucarne (1), comprenant un profilé creux en matière plastique (4), dans lequel est disposé au moins un insert (27) à conduction thermique appliqué sur une grande surface du profilé creux en matière plastique (4) et adapté au contour de ce dernier, et qui présente une zone de logement (10) pour la zone périphérique du verre (11) d'une vitre (6), ainsi qu'une zone de vantail (9) côté espace intérieur, **caractérisé en ce que** l'insert (27) n'est disposé que dans la zone du profilé creux en matière plastique (4) orientée vers l'espace intérieur, et **en ce que** pour constituer un pont thermique (28) allant de la zone de vantail (9) vers la zone de logement (10), conduisant la chaleur ambiante captée par la zone de vantail (9) vers la zone périphérique du verre (11), la grande surface de l'insert (27) est appliquée sur la paroi de profilé (12, 14, 15, 30, 31, 32) du profilé creux en matière plastique (4) orientée vers l'espace intérieur et vers la zone de logement (10).

2. Cadre de vantail selon la revendication 1, **caractérisé en ce que** l'insert (27) est un insert métallique.

3. Cadre de vantail selon l'une des revendications précédentes, **caractérisé en ce que** l'insert (27) est un profilé métallique.

4. Cadre de vantail selon l'une des revendications précédentes, **caractérisé en ce que** le profilé creux en matière plastique (4) - vu selon la section transversale - présente plusieurs compartiments (25, 26, 45, 46, 48, 49).

5. Cadre de vantail selon l'une des revendications précédentes, **caractérisé en ce que** l'insert (27) est disposé dans un compartiment de logement (26) situé côté espace intérieur.

6. Cadre de vantail selon l'une des revendications précédentes, **caractérisé en ce que** l'insert (27) présente une accumulation de matière dans la zone de vantail (9) et/ou dans la zone de logement (10).

7. Cadre de vantail selon l'une des revendications précédentes, **caractérisé en ce que** l'insert (27) est appliqué avec précontrainte contre la paroi côté espace intérieur dans la zone de vantail (9) et/ou contre la paroi de la zone de logement (10) du profilé creux en matière plastique (4).

8. Cadre de vantail selon l'une des revendications précédentes, **caractérisé en ce que** dans la zone de vantail (9) et/ou dans la zone de logement (10) des éléments de serrage (43), notamment des vis, sont disposés, qui serrent l'insert (27) avec la paroi correspondante du profilé creux en matière plastique (4) dans la zone de logement (10) ou dans la zone de vantail (9).

9. Cadre de vantail selon la revendication 8, **caractérisé en ce que** les éléments de serrage (43) constituent des ponts conducteurs thermiques supplémentaires.

10. Cadre de vantail selon l'une des revendications précédentes, **caractérisé par** un joint d'étanchéité (35), notamment un joint plat, disposé entre la zone de logement (10) et la zone périphérique du verre (11) de la vitre (6).

11. Cadre de vantail selon la revendication 10, **caractérisé en ce que** les éléments de serrage (43) sont disposés sous le joint d'étanchéité (35).
